# EUROPÄISCHE PATENTSCHRIFT

(11) **EP 2 326 895 B1**
(45) Veröffentlichungstag und Bekanntmachung des Hinweises auf die Patenterteilung: **14.03.2018**
(21) Anmeldenummer: 09781484.2
(22) Anmeldetag: 04.08.2009
(51) Int. Cl.: F25D 23/02

(54) **TÜR FÜR EIN HAUSHALTSGERÄT**
DOOR FOR A HOUSEHOLD APPLIANCE
PORTE POUR UN APPAREIL ÉLECTROMÉNAGER

(30) Priorität: 22.08.2008 DE 102008041479
(43) Veröffentlichungstag der Anmeldung: 01.06.2011
(73) Patentinhaber: BSH Hausgeräte GmbH, 81739 München (DE)
(72) Erfinder: SPILLER, Ralf, 89537 Giengen (DE)
(74) Vertreter: Thoma, Lorenz
(86) Internationale Anmeldenummer: PCT/EP2009/060110
(87) Internationale Veröffentlichungsnummer: WO 2010/020540

(56) Entgegenhaltungen:
- EP-A1- 0 081 249
- US-A- 4 238 908
- US-A- 5 568 712
- US-B1- 6 209 265

## Beschreibung

Die vorliegende Erfindung betrifft eine wärmeisolierende Tür für ein Haushaltsgerät, insbesondere für ein Kältegerät.

Derartige Türen haben im Allgemeinen eine aus mehreren Elementen zusammengefügte feste Außenhaut, die einen mit Isoliermaterial ausgefüllten inneren Hohlraum begrenzt. Eine verbreitete Bauweise ist, Vorderseite und Seitenflanken einer Tür von im wesentlichen flach quaderförmiger Gestalt einstückig aus Blech zu formen, dieses entlang seiner vertikalen Ränder mit einer aus Kunststoff tiefgezogenen Innenwand zu verbinden und die offenen Ober- und Unterseiten des so erhaltenen Hohlkörpers mit Hilfe von aus Kunststoff spritzgeformten Abschlussteilen zu verschließen. Diese Abschlussteile erstrecken sich über die gesamte Breite der Tür und müssen daher, wenn Türen in unterschiedlichen Breiten gefertigt werden sollen, jeweils zu einer gewünschten Türbreite passend bereitgestellt werden. Für die Herstellung jedes einzelnen Typs von Abschlussteil werden somit spezifische Formen benötigt, was die gesamte Fertigung aufwändig macht. Da die Kosten der Formen auf die damit gefertigten Geräte umgelegt werden müssen, sind Türen in selten verlangten Breiten unverhältnismäßig teuer. Für den Kunden führt dies zu der unbefriedigenden Situation, dass der Preis für ein kleinformatiges Gerät allenfalls wenig unter dem oder sogar über dem Preis eines normal großen Geräts liegt, oder dass Geräte allenfalls mit einer groben Abstufung der Gehäusebreiten angeboten werden, die nicht den Bedürfnissen aller Kunden genügt.

Die US 5,568,712 offenbart eine einteilige Tür für ein Kühlgerät aus einem vorlackierten Blech. Die EP 0 081 249 A1 offenbart ein Möbelelement mit umgebogenen Seitenwänden und einem Eckstück, gemäß dem Oberbegriff von Anspruch 1. Ferner offenbart die US 6,209,265 B1 eine Tür für ein Kühlgerät mit verstärkendem Eckwandhalter, welche die Ecken der Tür bilden.

Aufgabe der vorliegenden Erfindung ist daher, eine Tür für ein Haushaltsgerät zu schaffen, die in einer Vielzahl von Formaten preiswert und mit wenig spezifischen Werkzeugen gefertigt werden kann.

Die Aufgabe wird durch die Merkmale des Anspruchs 1 gelöst.

Die Eckabschlussteile können unabhängig von der Breite verschiedener Türmodelle einheitlich verwendet werden; eine breitenspezifische Anpassung ist dann allenfalls an dem Zwischenstück erforderlich. Da dieses Zwischenstück im Allgemeinen von einfacherer Struktur als die Eckabschlussteile sein kann, kann es in unterschiedlichen Breiten preiswert bereitgestellt werden.

Der rationellen Fertigbarkeit wegen ist besonders bevorzugt, wenn das Zwischenstück mit der Außenwand oder der Innenwand einteilig ausgebildet ist.

Aus ästhetischen Gründen ist eine einteilige Ausbildung des Zwischenstücks mit der Außenwand bevorzugt, da dann das Material der Innenwand bei geschlossener Tür nicht außen am Haushaltsgerät sichtbar wird.

Um die präzise Platzierung der Eckabschlussteile zu vereinfachen, haben diese vorzugsweise jeweils eine Anlagefläche, die für einen Kontakt mit der Innenwand vorgesehen ist. Das Zwischenstück kann zweckmäßigerweise durch einen die Anlageflächen zweier Eckabschlussteile verbindenden Steg verlängert sein, um der Innenwand auf der gesamten Länge ihrer oberen beziehungsweise unteren Kante eine Anlagefläche zu bieten.

Um den Steg exakt in einer gewünschten Position zu halten, ist es zweckmäßig, wenn wenigstens eines der Eckabschlussteile ein Ende des Steges umgreift.

Zur Sicherung von Außenwand und Eckabschlussteil aneinander kann an einem Ende des Steges ein Haken gebildet sein, der in eine Aussparung des Eckabschlussteils eingreift.

Um eine Montage der Tür wahlweise mit Rechts- oder Linksanschlag zu ermöglichen, ist bevorzugt, dass jedes Eckabschlussteil eine Lagerbuchse aufweist.

Ferner ist zweckmäßigerweise an wenigstens einem Eckabschlussteil eine Kabelaussparung vorgesehen, um eine elektrische Leitung von einem Korpus des Gelenks über ein Türscharnier in die Tür hinein zu führen.

Außenwand und Innenwand sind vorzugsweise entlang ihrer vertikalen Ränder miteinander verbunden. Seitliche Flanken der Tür sind durch die Außenwand gebildet, um die Innenwand bei geschlossener Tür verborgen zu halten. Eine Verbindungszone, in der die vertikalen Ränder von Außen- und Innenwand aneinander befestigt sind, ist zweckmäßigerweise an einer Rückseite der Tür angeordnet.

Um den Zusammenhalt von Außenwand und Eckabschlussteilen zu verbessern, weist vorzugsweise die Außenwand einen sich an einem Rand der Türrückseite erstreckenden, gekröpften Randabschnitt auf, und eines der Eckabschlussteile ist auf den gekröpften Randabschnitt aufgeschoben.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine schematische perspektivische Ansicht einer erfindungsgemäßen Tür eines Haushaltsgeräts;
- Fig. 2: eine rechte obere Ecke der Außenwand der Tür, gesehen von der Türrückseite her;
- Fig. 3: die Ecke der Fig. 2 mit einem aufgesteckten Eckabschlussteil;
- Fig. 4: einen horizontalen Schnitt durch die Ecke der Fig. 3;
- Fig. 5: eine zur Fig. 2 analoge Ansicht gemäß einer zweiten Ausgestaltung;
- Fig. 6: eine zur Fig. 3 analoge Ansicht gemäß der zweiten Ausgestaltung; und
- Fig. 7: einen horizontalen Teilschnitt durch ein Eckabschlussteil gemäß der zweiten Ausgestaltung.

Fig. 1 zeigt eine perspektivische Ansicht von vorn einer Kältegerätetür gemäß der vorliegenden Erfindung. Eine aus Blech zugeschnittene Außenwand 1 erstreckt sich über die Vorderseite 2, seitliche Flanken 3 sowie einen überwiegenden Teil der Oberseite und der Unterseite der im Wesentlichen flach quaderförmigen Tür. Die Außenwand 1 ist auf einfache Weise realisierbar, indem von einer Blechrolle ein rechteckiges Stück in den benötigten Abmessungen abgeschnitten wird, an den vier Ecken des so erhaltenen Blechstücks jeweils ein im wesentlichen rechtwinkliges Stück ausgeschnitten wird und die dadurch am oberen und unteren Rand des Blechs erhaltenen Abschnitte zweimal rechtwinklig abgebogen werden, um ein sich über die Oberseite der Tür erstreckendes Zwischenstück 4 beziehungsweise ein sich über die Unterseite erstreckendes Zwischenstück sowie jeweils einen an das Zwischenstück anschließenden Randstreifen an der Rückseite der Tür zu formen, und die seitlich überstehenden Abschnitte abgebogen werden, um die seitlichen Flanken 3 und ebenfalls jeweils einen auf die Rückseite übergreifenden Randstreifen zu formen.

Vier aus Kunststoff spritzgeformte Eckabschlussteile 5, 6 füllen die Lücken zwischen den umgeknickten seitlichen Flanken 3 und den Zwischenstücken 4 an Ober- und Unterseite der Tür aus. Die zwei oberen Eckabschlussteile 5 sind jeweils spiegelbildlich zueinander geformt, ebenso die unteren Eckabschlussteile 6. Obere und untere Eckabschlussteile können miteinander identisch sein.

Fig. 2 ist eine perspektivische Teilansicht der Außenwand 1, gesehen von der Rückseite her, im Bereich ihrer oberen rechten Ecke. Man erkennt die rechte Flanke 3 mit dem daran anschließenden Randstreifen 7 sowie das obere Zwischenstück 4, an das der Randstreifen 8 anschließt. Während der Randstreifen 8 in sich eben ist, hat der Randstreifen 7 einen in sich gekröpften Verlauf, um eine zum inneren Hohlraum der Tür hin offene vertikale Nut 9 zu bilden. Ein an diese Nut 9 angrenzende ebener Streifen 10 der Außenwand 1 liegt mit dem Randstreifen 8 in einer gleichen Ebene und ist vorgesehen, um daran die in der Fig. nicht dargestellte Innenwand der Tür, zum Beispiel durch Klebung, zu befestigen.

Fig. 3 zeigt die gleiche Ecke der Tür, wobei die in Fig. 2 bestehende Lücke zwischen der rechten Flanke 3 und dem oberen Zwischenstück 4 durch ein von oben aufgestecktes Eckabschlussteil 5 verschlossen ist. Das Eckabschlussteil 5 umfasst eine horizontale Basisplatte 11, in der eine Lagerbuchse 12 zum Aufnehmen eines Gelenkzapfens eines Türscharniers eingetieft ist. An die Lagerbuchse 12 grenzt eine rinnenförmige Kabelaussparung 13 an, die vorgesehen ist, um im Bedarfsfalle ein elektrisches Kabel aufzunehmen, welches von einem nicht dargestellten Gerätekorpus her über das Scharnier ins Innere der Tür hinein verläuft.

An einer Unterseite der Basisplatte 11 ist eine in Fig. 3 nicht sichtbare Nut geformt, die die in Fig. 2 mit 14 bezeichnete obere Kante der Flanke 3, des Randstreifens 7 sowie eines Teils der Vorderseite 2 zwischen der Flanke 3 und dem Zwischenstück 4 aufnimmt. Ein Randbereich der Basisplatte 11 liegt auf dem Zwischenstück 4 auf.

Eine an einen rückwärtigen, in Fig. 3 dem Betrachter zugewandten Rand der Basisplatte 11 anschließende vertikale Wand 15 des Eckabschlussteils 5 hat einen gestuften Verlauf mit einem oberen Abschnitt 16, der außen an dem Streifen 10 sowie an einem diesem gegenüberliegenden Ende des Randstreifens 8 anliegt und so dessen Orientierung und seinen Abstand von der Vorderseite 2 exakt festlegt. Ein unterer Abschnitt 17 der Wand 15 bildet eine flächenbündige Verbindung zwischen dem Streifen 10 und dem Randstreifen 8 und kann wie diese als Anlagefläche beziehungsweise Verklebungsuntergrund für die Innenwand dienen.

Fig. 4 ist ein horizontaler Schnitt durch die rechte obere Ecke der Tür, in welchem die Basisplatte 11 des Eckabschlussteils 5 von unten zu sehen ist. Man erkennt die zylindrische Lagerbuchse 12, die an sie anschließende Kabelaussparung 13 sowie diverse das Eckabschlussteil 5 in sich und insbesondere die Lagerbuchse 12 in Bezug auf die Basisplatte 11 versteifende Rippen 18, 19. Die Rippe 19 zieht sich auch über die Innenseite der Wand 15 und bildet einen seitlichen Anschlag für das Zwischenstück 4 und den Randstreifen 8.

An die an der Rückseite der fertig zusammengebauten Tür freiliegende Wand 15 schließt sich eine vertikale Wand 20 des Eckabschlussteils an, die dem Verlauf der Außenwand 1 entlang ihrer Innenseite exakt folgt. Insbesondere greift die Wand 20 in die Nut 9 ein und fixiert dadurch die Biegewinkel sowohl zwischen der Vorderseite 2, der seitlichen Flanke 3 und dem Randstreifen 7 als auch zwischen der Vorderseite 2, dem Zwischenstück 4 und dem Randstreifen 8. Indem Eckabschlussteile 5, 6 die Flanke 3 oben und unten in gleicher Weise einfassen, ist eine Verformung der Flanke 3 und insbesondere ein Verbiegen nach außen unter einem beim Ausschäumen des inneren Hohlraums der Tür herrschenden Überdruck ausgeschlossen.

Die Figuren 5 und 6 zeigen zu den Figuren 2 und 3 analoge Ansichten gemäß einer zweiten Ausgestaltung der Erfindung. Der an das Zwischenstück 4 anschließende Randstreifen 8 trägt hier am rechten und am linken Ende jeweils einen einteilig ausgeschnittenen Haken 21, der vorgesehen ist, um in eine nach unten offene Aussparung 22 in der Wand 15 einzugreifen. Wie Fig. 6 zeigt, ist zugunsten des Hakens 21 der untere Abschnitt 17 der Wand 15 in der Breite reduziert. In der Schnittansicht der Fig. 7 ist die Aussparung 22 zu erkennen, die die Spitze des Hakens aufnimmt. Der Eingriff des Hakens 21 in die Aussparung 22 stabilisiert die Verbindung des Eckabschlussteils 5 mit der Außenwand 1 und trägt ebenfalls dazu bei, einen beim Ausschäumen auftretenden internen Überdruck ohne Verformung der Außenwand 1 aufzufangen.

## Patentansprüche

1. Tür für ein Haushaltsgerät mit einer Außenwand (1), einer Innenwand, seitlichen Flanken (3) und oberen und unteren Abschlussteilen (5, 6), die gemeinsam einen Hohlraum begrenzen, wobei die seitlichen Flanken (3) durch die Außenwand (1) geformt sind, wobei eine Oberseite und/oder eine Unterseite der Tür durch jeweils zwei Eckabschlussteile (5) und ein zwischen den Eckabschlussteilen (5) angeordnetes Zwischenstück (4) gebildet ist und wobei zwischen je einer seitlichen Flanke (3) und dem Zwischenstück (4) eine Lücke gebildet ist, **dadurch gekennzeichnet, dass** die Eckabschlussteile (5, 6) durch Aufstecken auf die Außenwand (1) befestigt und die Lücken verschlossen sind.

2. Tür nach Anspruch 1, **dadurch gekennzeichnet, dass** das Zwischenstück (4) mit der Außenwand (1) oder der Innenwand einteilig ausgebildet ist.

3. Tür nach Anspruch 1 oder 2, **dadurch gekennzeichnet, dass** die Eckabschlussteile (5) jeweils eine Anlagefläche (17) in Kontakt mit der Innenwand aufweisen und dass das Zwischenstück (4) durch einen die Anlageflächen (17) verbindenden Steg (8) verlängert ist.

4. Tür nach Anspruch 3, **dadurch gekennzeichnet, dass** wenigstens eines der Eckabschlussteile (5) ein Ende des Steges (8) umgreift.

5. Tür nach Anspruch 3 oder 4, **dadurch gekennzeichnet, dass** ein horizontaler Rand der Innenwand an dem Steg (8) befestigt ist.

6. Tür nach Anspruch 3, 4 oder 5, **dadurch gekennzeichnet, dass** ein an einem Ende des Steges (8) gebildeter Haken (21) in eine Aussparung (22) des Eckabschlussteils (5) eingreift.

7. Tür nach einem der vorhergehenden Ansprüche, **dadurch gekennzeichnet, dass** jedes Eckabschlussteil (5, 6) eine Lagerbuchse (12) aufweist.

8. Tür nach einem der vorhergehenden Ansprüche, **dadurch gekennzeichnet, dass** wenigstens ein Eckabschlussteil (5) eine Kabelaussparung (13) aufweist.

9. Tür nach einem der vorhergehenden Ansprüche, **dadurch gekennzeichnet, dass** Außenwand (1) und Innenwand entlang ihrer vertikalen Ränder miteinander verbunden sind.

10. Tür nach Anspruch 9, **dadurch gekennzeichnet, dass** eine Verbindungszone (10) der vertikalen Ränder an einer Rückseite der Tür angeordnet ist.

11. Tür nach einem der vorhergehenden Ansprüche, **dadurch gekennzeichnet, dass** die Außenwand (1) einen sich an einem Rand der Türrückseite erstreckenden, gekröpften Randabschnitt (7) aufweist und dass eines der Eckabschlussteile (5) auf den gekröpften Randabschnitt (7) aufgeschoben ist.

## Claims

1. Door for a household appliance having an exterior wall (1), an interior wall, lateral flanks (3) and top and bottom closing parts (5, 6) which together delimit a hollow space, wherein the lateral flanks (3) are formed by the exterior wall (1), wherein a top side and/or a bottom side of the door are each formed by two corner closing parts (5) and by a spacer piece (4) arranged between the corner closing parts (5) and wherein a gap is formed between a lateral flank (3) and the spacer piece (4) respectively, **characterised in that** the corner closing parts (5, 6) are fastened by attachment to the exterior wall (1) and the gaps are closed.

2. Door according to claim 1, **characterised in that** the spacer piece (4) is configured integrally with the exterior wall (1) or the interior wall.

3. Door according to claim 1 or 2, **characterised in that** the corner closing parts (5) each have a contact surface (17) in contact with the interior wall and that the spacer piece (4) is extended with a web (8) connecting the contact surfaces (17).

4. Door according to claim 3, **characterised in that** at least one of the corner closing parts (5) surrounds one end of the web (8).

5. Door according to claim 3 or 4, **characterised in that** a horizontal edge of the interior wall is fastened to the web (8).

6. Door according to claim 3, 4 or 5, **characterised in that** a hook (21) formed at one end of the web (8) engages in a cut-out (22) of the corner closing part (5).

7. Door according to one of the preceding claims, **characterised in that** each corner closing part (5, 6) has a bearing bushing (12).

8. Door according to one of the preceding claims, **characterised in that** at least one corner closing part (5) has a cable recess (13).

9. Door according to one of the preceding claims, **characterised in that** the exterior wall (1) and the interior wall are connected to one another along the vertical edges thereof.

10. Door according to claim 9, **characterised in that** a connecting zone (10) of the vertical edges is arranged on a rear side of the door.

11. Door according to one of the preceding claims, **characterised in that** the exterior wall (1) has a right-angled edge section (7) extending on an edge of the rear side of the door and that one of the corner closing parts (5) is pushed onto the right-angled edge section (7).

## Revendications

1. Porte pour un appareil ménager avec une paroi extérieure (1), une paroi intérieure, des flancs latéraux (3) et des éléments terminaux supérieur et inférieur (5, 6), qui délimitent ensemble une cavité, dans laquelle les flancs latéraux (3) sont formés par la paroi extérieure (1), un côté supérieur et/ou un côté inférieur de la porte étant respectivement constitué par respectivement deux éléments terminaux d'angle (5) et un élément intermédiaire (4) disposé entre les éléments terminaux d'angle (5) et dans laquelle un espace est respectivement constitué entre chaque flanc latéral (3) et l'élément intermédiaire (4), **caractérisée en ce que** les éléments terminaux d'angle (5, 6) sont fixés sur la paroi extérieure (1) par insertion, et les espaces comblés.

2. Porte selon la revendication 1, **caractérisée en ce que** l'élément intermédiaire (4) est exécuté en une seule pièce avec la paroi extérieure (1) ou la paroi intérieure.

3. Porte selon la revendication 1 ou 2, **caractérisée en ce que** les éléments terminaux d'angle (5) présentent respectivement une surface d'appui (17) en contact avec la paroi intérieure et **en ce que** l'élément intermédiaire (4) est prolongé par une âme (8) reliant les surfaces d'appui (17).

4. Porte selon la revendication 3, **caractérisée en ce qu'**au moins un des éléments terminaux d'angle (5) entoure une extrémité de l'âme (8).

5. Porte selon la revendication 3 ou 4, **caractérisée en ce qu'**un bord horizontal de la paroi intérieure est fixé à l'âme (8).

6. Porte selon la revendication 3, 4 ou 5, **caractérisée en ce qu'**un crochet (21) constitué en une extrémité de l'âme (8) s'insère dans un évidement (22) de l'élément terminal d'angle (5).

7. Porte selon l'une des revendications précédentes, **caractérisée en ce que** chaque élément terminal d'angle (5, 6) présente un coussinet (12).

8. Porte selon l'une des revendications précédentes, **caractérisée en ce qu'**au moins un élément terminal d'angle (5) présente un évidement pour câbles (13).

9. Porte selon l'une des revendications précédentes, **caractérisée en ce que** la paroi extérieure (1) et la paroi intérieure sont reliées l'une à l'autre le long de leurs bords verticaux.

10. Porte selon la revendication 9, **caractérisée en ce qu'**une zone de liaison (10) des bords verticaux est disposée sur une face arrière de la porte.

11. Porte selon l'une des revendications précédentes, **caractérisée en ce que** la paroi extérieure (1) présente une section de bord coudée (7) s'étendant sur un bord de la face arrière de porte, et **en ce qu'**un des éléments terminaux d'angle (5) est inséré sur la section de bord coudée (7).
